# EUROPÄISCHE PATENTSCHRIFT

(11) **EP 0 760 907 B1**
(45) Veröffentlichungstag und Bekanntmachung des Hinweises auf die Patenterteilung: **29.10.1997**
(21) Anmeldenummer: 95919993.6
(22) Anmeldetag: 29.04.1995
(51) Int. Cl.: F04C 2/344, F04C 15/04

(54) **FLÜGELZELLENPUMPE**
VANE CELL PUMP
POMPE A CELLULES EN AILETTES

(30) Priorität: 06.05.1994 DE 4416077
(43) Veröffentlichungstag der Anmeldung: 12.03.1997
(73) Patentinhaber: ZF FRIEDRICHSHAFEN Aktiengesellschaft, 88038 Friedrichshafen (DE)
(72) Erfinder: MERZ, Johann, D-73527 Schwäbisch Gmünd (DE)
(74) Vertreter: Raue, Reimund
(86) Internationale Anmeldenummer: EP9501645
(87) Internationale Veröffentlichungsnummer: WO9530834

(56) Entgegenhaltungen:
- EP-A- 0 151 983
- US-A- 5 098 259

## Beschreibung

Die Erfindung betrifft eine Flügelzellenpumpe zum Fördern eines Druckmittels aus einem Behälter zu einem Verbraucher, nach dem Oberbegriff des Anspruches 1. Ein Rotorensatz der Flügelzellenpumpe enthält einen Kurvenring, in den ein Rotor drehbar eingesetzt ist. Der Rotor weist radial gerichtete Schlitze auf, in denen Flügel verschiebbar eingesetzt sind. Zwischen dem Kurvenring, dem Rotor und den Flügeln sind Arbeitskammern gebildet, die von Steuerflächen benachbarter Steuerplatten in axialer Richtung begrenzt sind. Der Rotorensatz ist in einen druckmittelgefüllten Innenraum eines Gehäuses eingesetzt, das aus einem Lagergehäuse und einem Gehäusedeckel besteht. In dem Lagergehäuse ist der Rotor mittels einer Antriebswelle gelagert, die sich in einer axialen Richtung an dem Gehäusedeckel abstützt. In dem Lagergehäuse sind ein Sauganschluß für den Anschluß des Behälters und ein Druckanschluß für den Anschluß des Verbrauchers angeordnet. In dem Lagergehäuse ist ein Stromregelventil angeordnet für die Regelung des zu dem Druckanschluß geförderten Druckmittels. Außerdem ist in dem Lagergehäuse ein Druckbegrenzungsventil angeordnet. Saug- und Druckkanäle, die die Arbeitskammern mit dem Sauganschluß, dem Stromregelventil und dem Druckbegrenzungsventil verbinden, sind ebenfalls in dem Lagergehäuse angeordnet.

Eine derartige Flügelzellenpumpe ist beispielsweise bekannt aus der US-A-5 098 259. Diese Pumpe weist eine sehr kompakte Bauform auf. Ein zylindrischer Einpaß zwischen dem Gehäusedeckel und dem Lagergehäuse ergibt jedoch eine Aufweitung des Gehäusedeckels in diesem Bereich. Der Einpaß muß sehr genau ausgeführt sein, da die Antriebswelle neben ihrer Lagerstelle in dem Lagergehäuse eine zweite Lagerung in einer Steuerplatte aufweist und diese wiederum in dem Gehäusedeckel zentriert ist. Durch die Herstellung der verschiedenen Einpaßstellen entstehen erhebliche Fertigungskosten. Weitere Kosten entstehen bei dem Zusammenbau von Lagergehäuse und Gehäusedeckel dadurch, daß eine Dichtung zwischen den beiden Teilen sehr sorgfältig montiert werden muß, damit sie nicht beim Überschieben des Gehäusedeckels über das Lagergehäuse abgeschert wird.

Der Erfindung liegt die Aufgabe zugrunde, die bekannte Pumpe derart zu verbessern, daß die Fertigungs- und Montagekosten reduziert werden können.

Diese Aufgabe wird durch die im Anspruch 1 gekennzeichnete Flügelzellenpumpe dadurch gelöst, daß die Antriebswelle in radialer Richtung ausschließlich in dem Lagergehäuse und nicht mehr in der Steuerplatte gelagert ist. Dadurch kann der Einpaß der Steuerplatte in dem Gehäusedeckel entfallen. Sowohl das Lagergehäuse als auch der Gehäusedeckel weisen ebene Anschlußflächen auf. Ein zylindrischer Einpaß wird vermieden. Der Gehäusedeckel wird zu dem Lagergehäuse ausschließlich durch Schrauben zentriert, mit denen er am Lagergehäuse befestigt ist. Der Kurvenring wird ebenfalls ausschließlich zu dem Lagergehäuse zentriert.

Zweckmäßige und vorteilhafte Ausgestaltungen der Erfindung sind in den Unteransprüchen angegeben. Die Erfindung ist jedoch nicht auf die Merkmalskombinationen der Ansprüche beschränkt. Für den Fachmann ergeben sich weitere sinnvolle Kombinationsmöglichkeiten von Ansprüchen und einzelnen Anspruchsmerkmalen aus der Aufgabenstellung.

Bei der bekannten Flügelzellenpumpe gehen die Schrauben, mit denen der Gehäusedeckel an dem Lagergehäuse befestigt ist, durch den druckmittelgefüllten Innenraum hindurch. Jeder einzelne Durchtritt der Schrauben durch den Gehäusedeckel muß deshalb gesondert abgedichtet werden. Diese zusätzlichen Dichtungen können bei der erfindungsgemäßen Flügelzellenpumpe dadurch entfallen, daß die Schrauben zur Befestigung des Gehäusedeckels an dem Lagergehäuse außerhalb des Innenraumes der Flügelzellenpumpe angeordnet sind.

Die Dichtung zwischen Gehäusedeckel und Lagergehäuse kann durch eine einfache Flachdichtung erfolgen. Zweckmäßigerweise wird sie jedoch als O-Ring in einer Ringnut in einer der beiden ebenen Flächen von Gehäusedeckel oder Lagergehäuse ausgebildet sein.

Im folgenden wird die Erfindung anhand eines in der Zeichnung dargestellten Ausführungsbeispieles näher erläutert. Es zeigen:
- Fig. 1: einen Längsschnitt durch die erfindungsgemäße Flügelzellenpumpe und
- Fig. 2: eine Draufsicht auf die Flügelzellenpumpe gemäß dem Pfeil II in Fig. 1, mit Teilausschnitten.

Die Flügelzellenpumpe dient zum Fördern eines Druckmittels aus einem nicht dargestellten Behälter zu einem nicht dargestellten Verbraucher, der beispielsweise durch eine Hilfskraftlenkung gebildet wird.

In einem druckmittelgefüllten Innenraum 1 eines Gehäuses 2 ist ein Rotorensatz 3 eingesetzt. Der Rotorensatz 3 besteht aus einem Kurvenring 4 und einem Rotor 5. Der Rotor 5 ist im Inneren des Kurvenringes 4 angeordnet und weist radial gerichtete Schlitze auf, in denen Flügel 6 verschiebbar eingesetzt sind. Zwischen dem Kurvenring 4, dem Rotor 5 und den Flügeln 6 sind Arbeitskammern gebildet, die von Steuerflächen benachbarter Steuerplatten 7 und 8 in axialer Richtung begrenzt sind.

Das Gehäuse 2 ist aus einem Lagergehäuse 10 und einem topfförmigen Gehäusedeckel 11 zusammengesetzt. Der Rotor 5 ist über eine Antriebswelle 12 in dem Lagergehäuse 10 gelagert. Die Lagerstelle in dem Lagergehäuse 10 ist die einzige Lagerung der Antriebswelle 12. Dies bedeutet, daß die Antriebswelle 12 in dem Gehäusedeckel 11 in radialer Richtung nicht gelagert ist. Die Antriebswelle 12 stützt sich vielmehr an dem Gehäusedeckel 11 nur in axialer Richtung ab.

Alle wesentlichen Funktionsmerkmale der Flügelzellenpumpe sind in dem Lagergehäuse 10 enthalten: In dem Lagergehäuse 10 ist ein Sauganschluß 13 für den Anschluß des Behälters sowie ein Druckanschluß 14 für den Anschluß des Verbrauchers angeordnet. Ebenso ist in dem Lagergehäuse 10 ein Stromregelventil 15 angeordnet für die Regelung des zu dem Druckanschluß 14 geförderten Druckmittels. Auch ein Druckbegrenzungsventil 16 ist in dem Lagergehäuse 10 enthalten. Die Ausbildung des Stromregelventils 15 und des Druckbegrenzungsventils 16 ist allgemein bekannt, beispielsweise aus der US-A-5 098 259, und wird deshalb nicht näher beschrieben. Ebenso sind Saug- und Druckkanäle, die die Arbeitskammern mit dem Sauganschluß 13, dem Stromregelventil 15 und dem Druckbegrenzungsventil 16 verbinden, in dem Lagergehäuse 10 angeordnet. Auch diese Kanäle sind allgemein bekannt und werden deshalb nicht näher beschrieben.

Das Druckbegrenzungsventil 16 kann in dem Stromregelventil 15 integriert sein. In dem bevorzugten Ausführungsbeispiel sind die beiden Ventile jedoch getrennt voneinander angeordnet.

Das Lagergehäuse 10 weist an seiner dem Gehäusedeckel 11 zugewandten Seite eine ebene Fläche 17 auf. Ebenso weist der Gehäusedeckel 11 an seiner dem Lagergehäuse 10 zugewandten Seite eine ebene Fläche 18 auf. Zwischen den beiden ebenen Flächen 17 und 18 befindet sich eine Dichtung, vorzugsweise in der Form eines O-Ringes 20, der in einer in axialer Richtung offenen Ringnut in dem Lagergehäuse 10 oder in dem Gehäusedeckel 11 eingesetzt ist.

Die beiden Gehäuseteile, Lagergehäuse 10 und Gehäusedeckel 11, weisen sehr einfache Formen auf und können deshalb im wesentlichen im Druckgußverfahren vor- bzw. fertiggegossen werden.

Der Gehäusedeckel 11 ist an dem Lagergehäuse 10 durch Schrauben 21 befestigt und wird nur durch die Schrauben 21 zu dem Lagergehäuse 10 zentriert. Eine weitere Zentrierung der beiden Teile zueinander ist nicht erforderlich, da in dem Gehäusedeckel 11 keine sonstigen Teile justiert oder zentriert sind. Wie oben bereits beschrieben, ist die Antriebswelle 12 in radialer Richtung nur in dem Lagergehäuse 10 gelagert und stützt sich nur in axialer Richtung an dem Gehäusedeckel 11 ab. In Zugrichtung ist die Antriebswelle 12 über einen Sicherungsring 22, den Rotor 5 und die Steuerplatte 7 axial gehalten. Die Steuerplatte 8, die dem Gehäusedeckel 11 benachbart ist, muß deshalb nicht gegenüber dem Gehäusedeckel 11 zentriert sein. Zwischen dem Gehäusedeckel 11 und der Steuerplatte 8 befindet sich nur ein Dichtring 23, der einerseits den mit Hochdruck beaufschlagten Innenraum 1 von der Antriebswelle 12 trennt und andererseits als elastisches Glied zwischen dem Gehäusedeckel 11 und der Steuerplatte 8 für eine Spaltkompensation sorgt. Zusätzlich hat der Dichtring 23 die Aufgabe, im Stillstand der Pumpe die Steuerplatte 8, den Kurvenring 4 und die Steuerplatte 7 auf die Fläche 18 zu pressen, um die Fertigungstoleranzen auszugleichen. Die Schrauben 21 befinden sich außerhalb des Innenraumes 1, so daß in diesem Bereich keine zusätzliche Abdichtung erforderlich ist.

Der Kurvenring 4 und die Steuerplatten 7 und 8 sind durch zwei an sich bekannte und deshalb nicht näher beschriebene Stifte zu dem Lagergehäuse 10 zentriert. Eine weitere Zentrierung ist nicht erforderlich.

Der erfindungsgemäße Aufbau der Flügelzellenpumpe ermöglicht eine sehr einfache Montage: Die verschiedenen Teile müssen nur aufeinandergestapelt und dann verschraubt werden. Der O-Ring 20 kann bei der Montage nicht abgeschert werden.

### Bezugszeichen

- 1: Innenraum
- 2: Gehäuse
- 3: Rotorensatz
- 4: Kurvenring
- 5: Rotor
- 6: Flügel
- 7: Steuerplatte
- 8: Steuerplatte
- 9: -
- 10: Lagergehäuse
- 11: Gehäusedeckel
- 12: Antriebswelle
- 13: Sauganschluß
- 14: Druckanschluß
- 15: Stromregelventil
- 16: Druckbegrenzungsventil
- 17: Fläche
- 18: Fläche
- 19: -
- 20: O-Ring
- 21: Schraube
- 22: Sicherungsring
- 23: Dichtring

## Patentansprüche

1. Flügelzellenpumpe zum Fördern eines Druckmittels aus einem Behälter zu einem Verbraucher, mit folgenden Merkmalen:
- in einen druckmittelgefüllten Innenraum (1) eines Gehäuses (2) ist ein Rotorensatz (3) eingesetzt;
- der Rotorensatz (3) enthält einen Kurvenring (4), in den ein Rotor (5) drehbar eingesetzt ist;
- der Rotor (5) weist radial gerichtete Schlitze auf, in denen Flügel (6) verschiebbar eingesetzt sind;
- zwischen dem Kurvenring (4), dem Rotor (5) und den Flügeln (6) sind Arbeitskammern gebildet, die von Steuerflächen benachbarter Steuerplatten (7, 8) in axialer Richtung begrenzt sind;
- das Gehäuse (1) ist aus einem Lagergehäuse (10) und einem topfförmigen Gehäusedeckel (11) zusammengesetzt;
- der Rotor (5) ist mittels einer Antriebswelle (12) in dem Lagergehäuse (10) gelagert;
- die Antriebswelle (12) ist in einer axialen Richtung an dem Gehäusedeckel (11) abgestützt;
- in dem Lagergehäuse (10) sind ein Sauganschluß (3) für den Anschluß des Behälters und ein Druckanschluß (14) für den Anschluß des Verbrauchers angeordnet;
- in dem Lagergehäuse (10) ist ein Stromregelventil (15) angeordnet für die Regelung des zu dem Druckanschluß (14) geförderten Druckmittels;
- in dem Lagergehäuse (10) ist ein Druckbegrenzungsventil (16) angeordnet;
- in dem Lagergehäuse (10) sind Saug- und Druckkanäle angeordnet, die die Arbeitskammern mit dem Sauganschluß (13), dem Stromregelventil (15) und dem Druckbegrenzungsventil (16) verbinden,
dadurch **gekennzeichnet,**
- daß die Antriebswelle (12) in radialer Richtung ausschließlich in dem Lagergehäuse (10) gelagert ist;
- daß der Kurvenring (4) ausschließlich zu dem Lagergehäuse (10) zentriert ist;
- daß das Lagergehäuse (10) gegenüber dem Gehäusedeckel (11) eine im wesentlichen ebene Fläche (17) aufweist;
- daß der Gehäusedeckel (11) gegenüber dem Lagergehäuse (10) eine im wesentlichen ebene Fläche (18) aufweist;
- daß die ebenen Flächen (17, 18) von Lagergehäuse (10) und Gehäusedeckel (11) einander zugewandt sind;
- daß der Gehäusedeckel (11) zu dem Lagergehäuse (10) ausschließlich durch Schrauben (21) zentriert ist, mit denen er an dem Lagergehäuse (10) befestigt ist und
- daß der Innenraum (1) der Flügelzellenpumpe durch eine zwischen den im wesentlichen ebenen Flächen angeordnete Dichtung abgedichtet ist.

2. Flügelzellenpumpe nach Anspruch 1, dadurch **gekennzeichnet,** daß die Schrauben (21) zur Befestigung des Gehäusedeckels (11) an dem Lagergehäuse (10) außerhalb des Innenraumes (1) der Flügelzellenpumpe angeordnet sind.

3. Flügelzellenpumpe nach einem der Ansprüche 1 oder 2, dadurch **gekennzeichnet,** daß die zwischen den im wesentlichen ebenen Flächen (17, 18) angeordnete Dichtung als O-Ring (20) in einer Ringnut in einer der beiden Flächen (17, 18) ausgebildet ist.

4. Flügelzellenpumpe nach Anspruch 1, dadurch **gekennzeichnet,** daß der Kurvenring (4) zu dem Lagergehäuse (10) durch zwei Stifte zentriert ist.

## Claims

1. Vane cell pump for delivering a pressure medium from a tank to a consumer, having the following features:
- a rotor assembly (3) is inserted into a pressure medium-filled interior (1) of a housing (2);
- the rotor assembly (3) comprises a cam ring (4), into which a rotor (5) is rotatably inserted;
- the rotor (5) has radially directed slots, in which vanes (6) are displaceably inserted;
- formed between the cam ring (4), the rotor (5) and the vanes (6) are working chambers which are delimited in an axial direction by control surfaces of adjacent control plates (7, 8);
- the housing (1) comprises a bearing housing (10) and a pot-shaped housing cover (11);
- the rotor (5) is supported in the bearing housing (10) by means of a drive shaft (12);
- the drive shaft (12) is supported in an axial direction against the housing cover (11);
- disposed in the bearing housing (10) are a suction connection (3) for connection of the tank and a discharge connection (14) for connection of the consumer;
- disposed in the bearing housing (10) is a flow control valve (15) for controlling the pressure medium delivered to the discharge connection (14);
- disposed in the bearing housing (10) is a pressure limiting valve (16);
- disposed in the bearing housing (10) are suction and discharge channels which connect the working chambers to the suction connection (13), the flow control valve (15) and the pressure limiting valve (16),
characterized in
- that the drive shaft (12) is supported in a radial direction exclusively in the bearing housing (10);
- that the cam ring (4) is centred exclusively in relation to the bearing housing (10);
- that the bearing housing (10) opposite the housing cover (11) has a substantially plane surface (17);
- that the housing cover (11) opposite the bearing housing (10) has a substantially plane surface (18);
- that the plane surfaces (17, 18) of bearing housing (10) and housing cover (11) are directed towards one another;
- that the housing cover (11) is centred in relation to the bearing housing (10) exclusively by means of screws (21) which fasten it to the bearing housing (10) and
- that the interior (1) of the vane cell pump is sealed off by means of a seal disposed between the substantially plane surfaces.

2. Vane cell pump according to claim 1, characterized in that the screws (21) for fastening the housing cover (11) to the bearing housing (10) are disposed outside of the interior (1) of the vane cell pump.

3. Vane cell pump according to one of claims 1 or 2, characterized in that the seal disposed between the substantially plane surfaces (17, 18) takes the form of an O-ring (20) in an annular groove in one of the two surfaces (17, 18).

4. Vane cell pump according to claim 1, characterized in that the cam ring (4) is centred in relation to the bearing housing (10) by means of two pins.

## Revendications

1. Pompe cellulaire à ailettes pour alimenter un dispositif utilisateur à partir d'un réservoir, cette pompe ayant les particularités suivantes :
- un rotor (3) est monté dans un espace intérieur (1) rempli d'un fluide sous pression d'un boîtier (2);
- le rotor (3) comporte une came annulaire (4) dans laquelle est monté un rotor rotatif (5);
- le rotor (5) comporte des fentes radiales dans lesquelles sont engagées des ailettes coulissantes (6);
- des chambres de travail sont formées entre la came annulaire (4), le rotor (5) et les ailettes (6), ces chambres de travail étant délimitées axialement par des surfaces de guidage voisines (7, 8);
- le boîtier (1) est constitué d'une boîte de palier (10) et d'un couvercle (11) en forme de pot;
- le rotor (5) est monté dans la boîte de palier (10) au moyen d'un arbre d'entraînement (12);
- l'arbre d'entraînement (12) est axialement en appui contre le couvercle (11) du boîtier;
- un raccord d'aspiration (3) pour la connexion au réservoir et un raccord de pression (14) pour la connexion au dispositif utilisateur sont logés dans la boîte de palier (10);
- une vanne de régulation du flux (15) pour assurer la régulation du flux de fluide sous pression en direction du raccord de pression (14) est disposé dans la boîte de palier (10);
- une soupape de limitation de la pression (16) est montée dans la boîte de palier (10);
- des conduits d'aspiration et de pression sont montés dans la boîte de palier (10), ces conduits étant agencés pour connecter les chambres de travail avec le raccord d'aspiration (13), la soupape de régulation du flux (15) et la soupape de limitation de la pression,
**caractérisée** en ce que
- l'arbre d'entraînement (12) est exclusivement monté selon une direction axiale dans la boîte de palier (10);
- la came annulaire (4) est exclusivement centrée par rapport à la boîte de palier (10);
- la boîte de palier (10) présente une surface sensiblement plane (17) par rapport au couvercle du boîtier (11);
- le couvercle (11) du boîtier présente une surface sensiblement plane (18) par rapport à la boîte de palier (10);
- les surfaces planes (17, 18) de la boîte de palier (10) et du couvercle (11) sont disposées en regard;
- le couvercle (11) est centré exclusivement au moyen de vis (21) par rapport à la boîte de palier (10), le couvercle étant fixé à cette boîte par ces vis; et
- l'espace intérieur (1) de la pompe est rendu étanche par un joint disposé entre les surfaces sensiblement planes.

2. Pompe cellulaire à ailettes selon la revendication 1, **caractérisée** en ce que les vis (21) de fixation du couvercle (11) sont disposées à l'extérieur de l'espace intérieur (1) de la pompe, sur la boîte de palier (10).

3. Pompe cellulaire à ailettes selon la revendication 1 ou 2, **caractérisée** en ce que le joint disposé entre les surfaces sensiblement planes (17, 18) est un joint torique (20) logé dans une gorge annulaire ménagée dans l'une de ces surfaces (17, 18).

4. Pompe cellulaire à ailettes selon la revendication 1, **caractérisée** en ce que la came annulaire (4) est centrée au moyen de deux tenons par rapport à la boîte de palier (10).
